# EUROPÄISCHE PATENTSCHRIFT

(11) **EP 0 295 433 B1**
(45) Veröffentlichungstag und Bekanntmachung des Hinweises auf die Patenterteilung: **23.12.1992**
(21) Anmeldenummer: 88107702.8
(22) Anmeldetag: 13.05.1988
(51) Int. Cl.: B41F 33/14

(54) **Registermesssystem, wie es im Offsetbereich zur Kontrolle der Lage der Druckplatten Anwendung findet**
Register measuring system as used in offset for controlling printing plate position
Procédé pour mesurer le registre, tel qu'utilisé dans l'offset pour contrôler le positionnement des clichés

(30) Priorität: 13.06.1987 DE 3719766
(43) Veröffentlichungstag der Anmeldung: 21.12.1988
(73) Patentinhaber: Heidelberger Druckmaschinen Aktiengesellschaft, D-69019 Heidelberg (DE)
(72) Erfinder: Kipphan, Helmut, Prof. Dr. Ing., D-6830 Schwetzingen (DE)
(74) Vertreter: Stoltenberg, Heinz-Herbert Baldo

(56) Entgegenhaltungen:
- EP-A- 0 133 120
- DE-A- 2 940 233
- DE-A- 3 614 578

## Beschreibung

Die Erfindung betrifft ein Registermeßsystem, wie es im Offsetdruckbereich zur Kontrolle der Lage der Druckplatten Anwendung findet.

Bei Mehrfarbendruck werden mehrere Druckplatten für die verschiedenen Farbauszüge benötigt. Der Lage der einzelnen Druckplatten kommt dabei eine besondere Bedeutung zu; insbesondere ist es für die Qualität des Druckerzeugnisses von großer Bedeutung, in welcher Position hinsichtlich der Umfangs- bzw. Seitenregister die einzelnen Druckplatten zueinander stehen. Eine inkorrekte Position der Druckplatten führt zu einer Qualitätseinbuße. Es sind daher allgemein Bestrebungen im Gange, Mittel zu schaffen, mit denen eine exakte Lagebestimmung und daraus folgend eine exakte Positionierung der Druckplatten ermöglicht werden kann. Um die Positionierung der einzelnen Druckplatten für die verschiedenen Farbauszüge zu erleichtern, werden derzeit auf den einzelnen Druckplatten beispielsweise kreuzförmige Paßmarken, sogenannte Paßkreuze verwendet. Diese Paßkreuze befinden sich in der Regel im druckbildfreien Bereich des Druckbogens, beispielsweise im Bereich der Bogenecken. Mittels dieser Paßkreuze ist eine Positionsregulierung derart möglich, in dem das relative übereinanderliegen der einzelnen Paßkreuze beurteilt, bzw. erfaßt wird.
Sofern sich die Paßkreuze der einzelnen Druckplatten nicht in relativer Übereinanderlage befinden, wird der Grad der Abweichung in der Regel durch eine Inaugenscheinnahme des Betrachters ermittelt. Die Regulierung wird an der betreffenden Druckplatte vorgenommen und dies solange wiederholt, bis die Paßkreuze aller Farben übereinanderstimmen.

Nachteilig wirkt sich dabei der zeitaufwendige Einregluierungsprozeß aus, der dadurch entsteht, daß die doch sehr dünnen Striche (ca. 0,1 mm), selbst bei Inaugenscheinnahme mit einer Lupe schwer erkennbar sind und die Schätzung der maßlichen Abweichungen zueinander (erforderlich im Bereich von 0,01 mm) schwierig und ungenau ist, so daß die Dauer der Einregulierung vom Sehvermögen, Geschick und der Erfahrung des Maschinenbedieners abhängig ist. Es sind daher auch Bestrebungen im Gange, die Inaugenscheinnahme durch ein automatisches Lesegerät, welches die Position von hierfür vorgesehenen Paßmarken ermittelt, zu ersetzen.

Aber auch bei einem automatischen Lesegerät kommt der Ausbildung der Paßmarke eine hohe Bedeutung zu, da nicht zuletzt von deren Ausgestaltung die Erkennungssicherheit entscheidend abhängt.

Aus der DE-C 32 48 795 und der DE-C 32 26 078 sind automatisierte, auf fotoelektrischer Basis arbeitende Registermeßsystem bekannt. Bei diesen Systemen handelt es sich um on-line betriebene Systeme, die Messungen der Paßmarken während des Produktionsprozesses durchführen.

Weiterhin ist aus der EP-A-0 133 120 eine entsprechende optische Vorrichtung beschrieben. Die Anmeldung umfaßt ein Mikroskop, das aus einer ersten Lupe besteht, die es ermöglicht, ein vergrößertes, reales Bild zu bekommen, das man unmittelbar durch ein Okular beobachten kann, sowie aus einer zweiten Lupe, die es ermöglicht, das Bild in einer Bildebene zu vergrößern. In dieser Bildebene ist eine lichtempfindliche Einrichtung senkrecht zu der allgemeinen Richtung der optischen Achse angeordnet. Das so aufgenommene Bild kann mittels einer Auswerteeinrichtung weiter verarbeitet werden.

Fernsehkameras, die mit on-line und off-line Systemen kommunizieren und dabei Paßmarken abtasten und übertragen gehören ebenfalls zum Stand der Technik. Dieser Methode haftet allerdings der Nachteil an, daß diese Systeme zu komplex und daher zu teuer sind. Die zum Stand der Technik gehörenden Meßsysteme sind zudem überwiegend stationär bzw. schwer felxibel einsetzbar.

Die Aufgabe der vorliegenden Erfindung ist daher, ein Registermeßsystem zu schaffen, bei dem die Meßvorrichtung handlich ausgebildet ist und bei der auf eine automatische Farberkennung verzichtet werden kann. Ferner soll das Meßsystem Fehlpositionierungen der Meßeinrichtung selbsttätig ausgleichen können.

Die Aufgabe wird erfinderisch durch ein in einem Gehäuse untergebrachtes Meßsystem gelöst, welches eine Vorrichtung zur Bestimmung des Registerfehlers aufweist, bestehend aus folgenden Merkmalen:
a) einem Visier 1, welches in der Bodenfläche des Gehäuses eingelassen ist,
b) einer Lupe 2, welche vom Visier 1 beabstandet ist und deren optische Achse zum Visier 1 hin gerichtet ist,
c) einem Spiegel 7, welcher zwischen der Lupe 2 und dem Visier 1 angebracht ist, der das innerhalb des Visieres 1 remittierte Licht ablenkt,
d) einer Lichtempfangseinheit 18, welche mit vom Spiegel 7 abgelenktem Licht bestrahlt wird,
e) einer Auswerteeinheit, welche die Information des von der Lichtempfangseinheit 18 aufgenommenen Lichtes auswertet,
f) daß das Visier (1) eine Grundgeometrie aufweist, die annähernd den geometrischen Abmessungen der Paßmarke (3) entspricht, daß im Verlaufsbereich der Geraden des Passerkreuzes (4) die Grundgeometrie des Visiers (1) eine weitere schlitzförmige Ausnehmung (5) aufweist, daß das Visier (1) an einer Ecke eine Abschrägung (6) aufweist und daß die Lichtempfangseinheit (18) aus zwei vorzugsweise rechtwinklig zueinander stehenden Diodenzeilen gebildet wird, wobei die Relativposltion der Diodenzeilen der Relativposition, der auf der Paßmarke (3) enthaltenen Informationsträger, entspricht.

Ferner eignet sich zur Lösung der Aufgabe im besonderen eine Paßmarke, die aus folgenden Merkmalen besteht:
a) einem Kreuz welches durch zwei rechtwinklig zueinander verlaufende, sich schneidende Geraden gebildet wird,
b) einem Kreis dessen Mittelpunkt im Schnittpunkt des Kreuzes liegt,
c) einer ersten, parallel zur senkrechten Geraden des Kreuzes verlaufenden, Strichfolge, dessen Striche rechtwinklig zur senkrechten Geraden stehen und einer zweiten, parallel zur waagerechten Geraden des Kreuzes verlaufenden Strichfolge, dessen Striche rechtwinklig zur waagerechten Geraden stehen,
   c1) wobei ein Strich der jeweiligen Strichfolge als Bezugsstrich definiert ist, (zu dem die weiteren Striche der Strichfolge einen bestimmbaren Abstand haben),
   c2) die weiteren Striche der Strichfolge repräsentieren jeweils auch einen bestimmten Farbauszug.

Besondere Ausgestaltungen ergeben sich aus den abhängigen Ansprüchen.
Nachfolgend wird die Erfindung und die damit erzielbaren Vorteile anhand der Zeichnung erläutert.

Es zeigen:
- Fig. 1: eine Paßmarke,
- Fig. 2: ein Ausführungsbeispiel der Meßvorrichtung,
- Fig. 3, 3a: die schematische Darstellung einer Strichfolge der Paßmarke mit Diodenzeile bzw. einen vergrößerten Ausschnitt,
- Fig. 4: den Intensitätverlauf über der Diodenzeile,
- Fig. 5: eine Winkelstellung der Meßvorrichtung bezüglich der Paßmarke.
- Fig. 6: zeigt eine komplette Paßmarke,
- Fig. 7a-f: zeigt die einzelnen Auszüge der Paßmarke, wie sie auf den jeweiligen Farbauszügen vorhanden sind,
- Fig 8: zeigt einen Paßfehler hinsichtlich des Farbauszuges X,
- Fig 9,9a-d: zeigt Paßmarken mit zusätzlicher Codierung und ihre mögliche Anordnung auf dem Druckbogen.

Die in Fig. 2 dargestellte, ein Ausführungsbeispiel darstellende Vorrichtung ist als separat arbeitendes Handgerät ausgebildet, wobei alle Teile in einem hier nur andeutungsweise dargestellten Gehäuse untergebracht sind. Die äußere Ausführung der Vorrichtung entspricht dabei weitestgehend einem Handdensitometer. Es versteht sich, daß auch andere Gestaltungen möglich sind. Ferner eignet sich die Vorrichtung auch zum Anschluß an eine motorische Registersteuerung der Druckmaschine.

Die Vorrichtung enthält ein, in den Boden eingelassenes Visier 1 und eine Lupe 2, durch die die innerhalb des Visieres 1 liegende Paßmarke 3 betrachtet werden kann. Es versteht sich dabei von selbst, daß die Lupe 2 auch durch ein anderes Optikmittel ersetzt werden kann, daß dem selben Zwecke dient. Das Visier 1 ist den geometrischen Ausmaßen der zu messenden Paßmarke angenähert, bzw geringfügig größer ausgestaltet. Im Ausführungsbeispiel weist das Visier 1 eine rechteckige Grundform auf, bei der eine Ecke mit einer Abschrägung 6 versehen ist. Ferner sind mittig an den die rechteckige Grundform bildenden Geraden, rechtwinklig zu diesen, jeweils eine, einen Schlitz 5 darstellende Ausnehmung angebracht.

Die Meßvorrichtung ist so aufgebaut, daß sie so positioniert werden muß, daß die vorgesehenen Paßmarkenkreuze 4 innerhalb der Schlitze 5 liegen, damit gewährleistet ist, daß sich die komplette Paßmarke 3 im Meßbereich befinden.

Die Abgeschrägung 6 der einen Ecke des Visieres 1 erlaubt ein erleichtertes und richtiges Aufsetzen der Vorrichtung. Insbesondere wird dadurch auch ein wirksamer Schutz gegen eine ungewollte Verdrehung des Gerätes um 180 Grad erzielt, so daß diesbezügliche Ausrichtefehler weitgehend ausgeschlossen sind.

Zur besseren Sichtbarkeit und Meßbarkeit kann die Paßmarke 3 zusätzlich durch eine oder mehrere Lampen 19 beleuchtet werden.

Das Vermessen der Paßmarke 3 erfolgt durch einen vorklappbaren, oder wie in der Ausführungsform dargestellt, durch einen halbdurchlässigen Spiegel 7. Selbstverständlich kann der Spiegel 7 auch durch ein anderes Mittel, welches dem selben Zweck dient, ersetzt werden. Das von der Paßmarke 3 remittierte Licht wird dabei durch den Spiegel 7 in Richtung der Diodenzeilen 8 umgelenkt. Dabei erfolgt über die Lupe 11 eine Abbildung der Paßmarkenstriche auf die Diodenzellen 8. Während des Meßvorganges kann durch die Lupe 2 einfallendes, möglicherweise störendes Licht entweder durch eine mechanisch eingeschwenkte Blende oder einen Spiegel, anstelle des halbdurchlässigen Spiegels 7, abgeschirmt werden. Der gleiche Effekt ist durch ein optoelektronisch anzusteuerndes Fenster 17 erzielbar, das während des Meßvorgangs durch die Lupe 2 einfallendes Licht abschirmt, wodurch in vorteilhafter Weise keine beweglichen Teile vonnöten sind.

Bevor das Licht am Spiegel 7 abgelenkt wird, erfolgt eine IR-Filterung an der Filterglasscheibe 9. Nach der Ablenkung am Spiegel 7 erfolgt eine weitere Filterung durch ein optimales Farbfilter 10, z.B. Blaufilter. Das optimale Farbfilter 10 bewirkt eine Modifizierung der Striche in der Art, daß die Striche aller Farben einen genügenden Kontrast zum Hintergrund besitzen und daher von den beiden entsprechend der Paßmarke senkrecht zueinaner stehenen Diodenzeilen etwa mit gleicher Auflösung, gemessen werden können. Die zwischen dem optimalen Farbfilter 10 und der Lichtempfangseinheit 18 angebrachte Lupe 11 ermöglicht eine vergrößerte Abbildung der Paßmarke 3 in der Ebene der Diodenzeilen 8. Die Diodenzeilen 8 sind mit Zylinderlinsen 12 versehen. Das Anbringen der Zylinderlinsen 12 an den Diodenzeilen 8 bewirkt in vorteilhafter Weise, daß die (scharfe) Abbildung quer zu den Strichen der Paßmarke 3 beibehalten, in Längsrichtung aber so verändert wird, daß über einen größeren Bereich (z.B. 2 mm) gemittelt wird. Dadurch werden in vorteilhafter weise die durch den Druckprozeß, insbesondere durch die Papieroberfläche relativ stark strukturierten Strichkanten und somit in der Feinstruktur schwankenden Strichbreiten gemittelt und reproduzierbar gemessen.

Die gesamte Abbildung eines Striches auf einer der Diodenzeilen 8 ist schematisch in Figur 3 gezeigt. Figur 4 zeigt den Intensitätverlauf über der Diodenzeile 8.

Die in der Nähe der Diodenzeilen 8 montierte Fotodiode 13 ermittelt neben dem Meßvorgang insgesamt das von Papier und Paßmarke 3 remittierte Licht und erlaubt dadurch die Steuerung der Belichtungszeit der Diodenzeilen 8 in Abhängigkeit von der Lichtintensität und des Zustandes der Elektronik.

Die Auswertung des Meßsignales erfolgt in einer nicht dargestellten Auswerteelektronik in der Art, daß zunächst die Positionen der Strichkanten ermittelt werden und daraus die Lage der Striche bestimmt wird (Strichmitten). Da der Abstand 14 der beiden äußersten B- Striche 28,29 fest vorgegeben ist (z.B. 6 mm), kann damit der Abstand aller Striche relativ z.B. zum ersten in 1/100 mm, bestimmt werden und zwar unabhängig davon, ob das Gerät gegenüber der Paßmarke gedreht aufgesetzt wird; solange alle Striche sich im Meßbereich befinden.

Sind Paßmarken 3 auszumessen, bei denen die Beabstandung der äußersten Bezugsstriche 28,29 ein vom Basismaß (z.B 6 mm) abweichendes Maß aufweisen, so muß in einem speziellen Meßmode das Gerät darauf geeicht werden. Voraussetzung für eine automatische Eichung ist eine Grundeichung des Gerätes, durch die eine Zuordnung zwischen der Lichtempfangseinheit 18 und dem geometrischen Abstand von Strichen auf den Bogen erfolgt ist. Diese Grundeichung wird mit einer speziellen Eichmeßmarke mit absolut fest vorgegebenen, bekannten Abstand der Striche durchgeführt.

Die Toleranz zur Winkelausrichtung bei der Positionierung des Gerätes auf die Paßmarke 3, kann in einer weiteren Ausführungsform erheblich vergrößert werden, wenn z.B. geräteintern durch Drehen der Diodenzeilen 8 ein bestimmter Winkelbereich abgetastet wird. Der dabei gefundene minimale Abstand der Basisstriche wird als Bezugsmaß übernommen (Fig. 5).

Durch Vergleich mit den vorgegebenen Sollpositionen der Striche relativ zu den B-Strichen (z.B 1 mm) kann dann der Passerfehler jeder einzelnen Farbe, beispielsweise C, M, Y, (C= Cyan, M= Magenta, Y= Yellow) gegen B (B = Black) als Standfarbe bestimmt werden. Es kann auch jede andere Farbe als Standfarbe ausgewählt und vorgegeben werden. Dann wird der Passerfehler der restlichen Farben gegenüber dieser Farbe bestimmt.

Das Gerät kann ferner selbständig nach vorgegebenen Kriterien die optimale Standfarbe bestimmen, anzeigen und gegebenenfalls bei der Weitergabe an die Druckmaschine verwenden. Als Kriterien können z.B. die kleinste Zahl der notwendigerweise zu verstellenden Druckwerke der kleinste Verstellweg aller Druckwerke etc. oder Kombinationen solcher einzelner Kriterien zur Entscheidungsgrundlage verwendet werden.

Anstelle der fest vorgegebenen Sollposition der einzelnen Striche kann das Gerät auch davon abweichende Positionen als Sollpositionen Übernehmen. Dies kann z.B. von einem Andruck oder nach einer manuellen Feinkorrektur von einem OK-Bogen geschehen. Dem Gerät können durch Tasteneingabe 15 oder durch eine mitgemessene Kodierung der Paßmarke 3 die Positionen der Paßmarken 3 auf den Bogen zugeführt werden. Daraus kann ein mittlerer Passerfehler der einzelnen Farben mehrerer Paßmarken 3 bestimmt werden, der angibt, welche Verstellung der Register zu einem Ausmitteln der Paßfehler der gewählten Paßmarken 3 führt.

Die Geräteüberprüfung erfolgt mit Hilfe einer vorgegebenen "Normalpaßmarke".

Ebenso können Differenzen von Passerfehlern zwischen je zwei beliebigen Paßmarken 3 bestimmt werden, die ein Maß für die Schrägstellung und/oder Verspannung der Platte sind und zur Korrektur dieser Fehler verwendet werden können. Da das Gerät auch für gleichzeitigen Schön- und Widerdruck vorgesehen ist, gibt es verschiedene Möglichkeiten, die Meßwerte der auf jeder Bogenseite ausgemessenen Paßermarken der jeweiligen Seite zuzuordnen.
a) Die Paßmarke 3 wird mit einer Kodierung versehen, die bei der Messung mitgelesen wird.
b) Ferner besteht die Möglichkeit vor jeder Messung eine Eingabe, ob Schön- oder Widerdruckseite gemessen wird, einzugeben.
c) Des weiteren besteht die Möglichkeit, dem Gerät vor einem neuen Auftrag durch eine Befehlseingabe mitzuteilen, welche Farben auf der Widerdruckseite (oder Schöndruckseite) vorkommen.
d) Für die Montage der Paßmarken 3 wird vorgeschrieben, daß bei, z.B. insgesamt sechs möglichen Farben, davon für die Widerdruckseite nur diejenigen Farbauszüge der Paßmarke 3 vorgesehen werden, die auf der Schöndruckseite nicht vorkommen. Außerdem muß in einer der Widerdruckfarben auch der für B vorgesehene Teil der Paßmarke 3, auf der Widerdruckseite gedruckt werden; entweder zusätzlich zu dem der Farbe entsprechenden Teil der Paßmarke 3 oder anstelle dieses Teils. Dann kann das Gerät automatisch jede Messung entweder der Schön- oder der Widerdruckseite zuordnen und ensprechende Stellempfehlungen ausgeben.

Die vom Gerät berechneten Stellempfehlungen werden direkt am Display 16 des Gerätes angezeigt und können durch einen angeschlossenen Drucker protokolliert werden. Sie können aber auch direkt in das Steuerpult der Druckmaschine bzw. zur Ansteuerung der Motoren für Umfangs- und Seitenregister übertragen werden und zur direkten Nachstellug bzw. Regelung der Register dienen.

Prinzipiell ist der Einsatz des Paßkreuzlesers auch zur in-line Messung möglich, d.h. zur Messung innerhalb der Maschine z.B auf dem letzten Druckzylinder oder bei Schön- und Widerdruck zusätzlich auf dem letzten Druckzylinder vor der Wendung, entsprechende Triggerung und Meßzeitoptimierung vorausgesetzt.

Die im Ausführungsbeispiel zur Anwendung kommende Paßmarke 3 zeichnet sich durch nachfolgende vorteilhafte Merkmale aus:
Die Paßmarke kann sowohl mit einem Paßkreuzleser automatisch gemessen, als auch visuell beurteilt werden. Sie eignet sich für mehrere Farben, wobei der eingesetzte Paßkreuzleser keine technisch aufwendige Farberkennung aufweisen muß; d.h. es ist auch eine Messung ohne Farberkennung möglich. Ferner ermöglicht die definierte Beabstandung der Striche (z.B 6 mm zwischen dem ersten und dem letzten Strich) eine Messung in Relativabständen, bzw. eine automatische Kompensation einer evtl.
Schrägausrichtung des Gerätes, sowie des Zustandes der optoelektronischen Komponenten.

Zum Beispiel durch die Anbringung einer Kodierung kann zur automatischen Auswertung die Lage jedes einzelnen Paßkreuzes 4 sowohl hinsichtlich der Schön- und Widerdruckseite, als auch hinsichtlich der Position auf den Bogen bestimmt werden.
Der Platzbedarf ist mit ca 7 x 17 mm sehr gering, wobei insbesondere die 7 mm quer zur Laufrichtung von Bedeutung sind.

Die in Fig. 6 dargestellte Paßmarke stellt eine komplette Paßmarke 3 dar. Die Marke besteht aus zwei Gruppen von Strichfolgen 31 (je eine für Umfangsregister und eine für Seitenregister), wobei die einzelnen Striche der Strichfolgen 31 so angeordnet sind, daß beim Zusammendruck jeder Strich an einer anderen Stelle liegt. Im Idealfall, d.h. wenn kein Paßerfehler vorhanden ist, ergibt sich eine Paßmarke 3 nach Fig. 6. Dabei ist der Basisabstand der beiden Striche 28 und 29 z.B. 6 mm und der Abstand 30 zwischen den Strichen 28 der unterschiedlichen Farben,. beispielsweise 1 mm. Dadurch kann in diesem Fall der Paßerfehler in jeder Farbe und in jeder Richtung maximal +/- 0,5 mm betragen. Im dargestellten Ausführungsbeispiel sind bis zu sechs Farben möglich.

Durch die Anbringung eines jeden Farbauszug repräsentierenden Striches ist der Einsatz von Paßkreuzlesern ohne automatische Farberkennung möglich, was einen weiteren wesentlichen Vorteil des Erfindungsgegenstandes darstellt.

In Fig. 7a - 7f sind die auf den einzelnen Farbauszügen angebrachten Teile (Striche) der Paßmarke hinsichtlich ihrer Lage dargestellt. Jeder Farbauszug weist dabei ein Paßkreuz 4 auf, das durch eine Inaugenscheinnahme hinsichtlich der Passergenauigkeit beurteilt werden kann. Ferner kann das Passerkreuz 4 zur Ausrichtung des automatischen Paßkreuzlesers Anwendung finden. Zur Erhöhung der Informationsaussage, können gemäß einer Ausführungsform des Erfindungsgegenstandes, die sich kreuzenden Geraden unterschiedliche, den einzelnen Farbauszug repräsentierende Unterbrechungen 25 aufweisen. Durch diese Maßnahme wird in vorteilhafter Weise eine einfachere Zuordnung zum jeweiligen Farbauszug hinsichtlich der Beurteilung getroffen.

In jedem Farbauszug ist ferner der gleiche mit dem Mittelpunkt auf dem Schnittpunkt des Paßkreuzes 4 einliegende Kreis 27 vorhanden, der zur einfachen visuellen Beurteilung von Richtung und Größenabschätzung der Paßerabweichung dient.

Jeder Farbauszug enthält zwei jeweils im allgemeinen senkrecht zueinander stehende Striche und in einem der Farbauszüge (z.B. Paßkreuz B) zusätzlich in jeder der Richtungen einen weiteren Strich, der im definierten Abstand 14 ( z.B. 6 mm) parallel zu dem anderen liegt. Dieser definierte Abstand 14 wird von dem Paßkreuzleser ermittelt und dient dazu, den Abbildungsmaßstab der Meßoptik zu erhalten und der Auswertung zugrunde zu legen. Durch diese Einbeziehung des Abbildungsmaßstabes, wird die Möglichkeit geschaffen, auch Meßwerte von einem schräg, bzw. gegenüber der Paßmarken verdreht aufgesetzten Passerlesegerät zu verwenden, ohne daß dabei ein Meßfehler entsteht.

Eine Paßmarke 3, bei der nur die Farbe X einen Passerfehler aufweist, ist in Fig. 8 zu sehen.

Die fünf kleinen Punkte 32 dienen einerseits als Minimalbegrenzung zum Beschneiden der Filme der verschiednen Farbauszüge und andererseits zur Kontrolle der seitenrichtigen Lage der Marken bei einzelner Montage der Farbauszüge.

Fig. 8 zeigt einen Paßfehler hinsichtlich des Farbauszuges X.

Fig. 9, 9a - 9d zeigt ein Beispiel dafür, wie an einer Paßmarke eine zusätzliche Kodierung 33 für Schön- und Widerdruck und für die Position 34 auf den Bogen angebracht werden kann. Dies geschieht vorzugsweise in der Farbe, die in jeder Richtung zwei Striche 28 und 29 enthält, da diese als Referenz dienende Paßmarke 3 in jedem Fall vorhanden ist. Diese Markierung nimmt in vorteilhafter Weise quer zur Laufrichtung keinen zusätzlichen Platz in Anspruch und kann bei der Messung der Marke mitgelesen werden.

### TEILELISTE

- 1: Visier
- 2: Lupe (Optik)
- 3: Paßmarke
- 4,4': Paßkreuz
- 5: Schlitz
- 6: Abschrägung
- 7: Spiegel
- 8: Diodenzeile
- 9: Filter (Kantenfilter, UV-Filter)
- 10: Filter
- 11: Optik (Lupe)
- 12: Zylinderlinsen
- 13: Diode
- 14: Basisabstand
- 15: Tastaturfeld
- 16: Anzeigendisplay
- 18: Lichtempfangseinheit
- 19: Beleuchtung
- 20: Paßmarke
- 21: Höhe der Diodenzeile
- 22: Diodenabstand
- 23: Auflösung eines Striches
- 24: Intensitätsverlauf über der Diodenzeile
- 25: Unterbrechung des Paßkreuzes
- 26: Bezugslinie
- 27,27': Kreis
- 28: Erster Strich der Paßmarke
- 29: Letzter Strich der Paßmarke
- 30: Strichabstand
- 31: Strichfolge (jeweils für Umfangs- und Seitenregister)
- 32: Kontroll-/ Markierungspunkt
- 33: Codierung 1 (für Schön- und Widerdruck)
- 34: Codierung 2 (für Position der Paßmarke auf der Bogenseite)
- 35: Druckanfang Antriebsseite
- 36: Druckanfang Bedienungsseite
- 37: Druckende Antriebsseite
- 38: Druckende Bedienungsseite

## Patentansprüche

1. Vorrichtung zur Bestimmung des Registerfehlers bei mit Druckmaschinen hergestellten Mehrfarbendrucken, bestehend aus folgenden, in einem Gehäuse enthaltenen Merkmalen:
a) einem Visier (1), welches in der Bodenfläche des Gehäuses eingelassen ist,
b) einer ersten Lupe (2), welche vom Visier (1) beabstandet ist und deren optische Achse zum Visier (1) hin gerichtet ist,
c) einem Spiegel (7), welcher zwischen der ersten Lupe (2) und dem Visier (1) angebracht ist, der das innerhalb des Visieres (1) remittierte Licht ablenkt,
d) einer Lichtempfangseinheit (18), welche mit vom Spiegel (7) abgelenktem Licht bestrahlt wird,
e) einer Auswerteeinheit, welche die Information des von der Lichtempfangseinheit (18) aufgenommenen Lichtes auswertet, **dadurch gekennzeichnet,**
daß das Visier (1) eine Grundgeometrie aufweist, die annähernd den geometrischen Abmessungen der Paßmarke (3) entspricht, daß im Verlaufsbereich der Geraden des Passerkreuzes (4) die Grundgeometrie des Visiers (1) eine weitere schlitzförmige Ausnehmung (5) aufweist, daß das Visier (1) an einer Ecke eine Abschrägung (6) aufweist und daß die Lichtempfangseinheit (18) aus zwei rechtwinklig zueinander stehenden Diodenzeilen gebildet wird, wobei die Relativposition der Diodenzeilen der Relativposition, der auf der Paßmarke (3) enthaltenen Informationsträger, entspricht.

2. Vorrichtung nach Anspruch 1,
**dadurch gekennzeichnet,**
daß zwischen der ersten Lupe (2) und dem Spiegel (7) eine Einrichtung (17) vorgesehen ist, mit der eventuell einfallendes, störendes Licht abgeschirmt werden kann.

3. Vorrichtung nach Anspruch 1,
**dadurch gekennzeichnet,**
daß im Lichtstrahlengang zwischen dem Spiegel (7) und der Lichtempfangseinheit (18) eine zweite Lupe (11) angebracht ist.

4. Vorrichtung nach Anspruch 1 und 3,
**dadurch gekennzeichnet,**
daß im Lichtstrahlengang zwischen dem Spiegel (7) und der zweiten Lupe (11) ein Filter (10) angebracht ist.

5. Vorrichtung nach Anspruch 1,
**dadurch gekennzeichnet,**
daß ein oberhalb des Visieres (1) angebrachtes, das Visier (1) beleuchtendes, Mittel (19) vorgesehen ist.

6. Vorrichtung nach Anspruch 1,
**dadurch gekennzeichnet,**
daß eine Tastatur (15) vorgesehen ist, mittels derer der Auswerteeinrichtung Zusatzinformationen zugeführt werden.

7. Vorrichtung nach Anspruch 1,
**dadurch gekennzeichnet,**
daß eine Fotodiode (13) vorgesehen ist, die das von der Paßmarke (3) und von dem Papier remittierte Licht ermittelt.

8. Vorrichtung nach Anspruch 1,
**dadurch gekennzeichnet,**
daß vor den Diodenzeilen (8) Zylinderlinsen (12) angebracht sind.

9. Vorrichtung nach Anspruch 1,
**dadurch gekennzeichnet,**
daß zwischen dem Visier (1) und dem Spiegel (7) eine Filterglasscheibe (9) angebracht ist.

10. Vorrichtung nach Anspruch 1,
**dadurch gekennzeichnet,**
daß die Diodenzeilen (8) relativ zur Winkelausrichtung drehbar angeordnet sind.

11. Paßmarke zum automatischen Ausmessen durch eine Vorrichtung nach Anspruch 1 und zur visuellen Beurteilung von Passerfehlern bei mit Druckmaschinen hergestellten Produkten, wobei die Paßmarke (3) aus folgenden Merkmalen besteht:
a) einem Paßkreuz (4) welches durch zwei rechtwinklig zueinander verlaufende, sich schneidende Geraden gebildet wird,
b) einem Kreis (27), dessen Mittelpunkt im Schnittpunkt des Paßkreuzes (4) liegt,
c) einer ersten, parallel zur senkrechten Geraden des Paßkreuzes (4) verlaufenden Strichfolge (31), deren Striche rechtwinklig zur senkrechten Geraden stehen und einer zweiten, parallel zur waagerechten Geraden des Paßkreuzes (4) verlaufenden Strichfolge (31), deren Striche rechtwinklig zur waagerechten Geraden stehen,
c1) wobei ein Strich der jeweiligen Strichfolge als Bezugsstrich definiert ist, (zu dem die weiteren Striche der Strichfolge einen bestimmbaren Abstand haben) und
c2) die weiteren Striche der Strichfolge jeweils einen bestimmten Farbauszug repräsentieren.

12. Paßmarke nach Anspruch 11,
**dadurch gekennzeichnet,**
daß jeder Farbauszug mit einem Paßkreuz (4) versehen ist, dessen Geraden Unterbrechungen (25) aufweisen, die sich von jedem weiteren Farbauszug unterscheiden.

13. Paßmarke nach Anspruch 11,
**dadurch gekennzeichnet,**
daß jeder Farbauszug einen zur Strichfolge (31) gehörenden Strich aufweist, der zum Bezugsstrich einen von den Strichen der weiteren Farbauszüge unterschiedlichen Abstand aufweist.

14. Paßmarke nach Anspruch 11,
**dadurch gekennzeichnet,**
daß der Abstand (30) zwischen den Strichen der Strichfolge (31) größer ist, als der doppelte, maximal zu erwartende Paßerfehler.

15. Verfahren zur Erkennung der Schön- und Widerdruckseite bei einer Messung des Registerfehlers, mittels einer gattungsgemäßen Vorrichtung nach Anspruch 1,
**dadurch gekennzeichnet,**
daß eine Paßmarke (3) vorgesehen ist, die eine Kodierung (33) für Schön- oder Widerdruck enthält, welche von der Vorrichtung mitgelesen und automatisch interpretiert wird.

16. Verfahren zur Erkennung der Schön- und Widerdruckseite bei einer Messung des Registerfehlers, mittels einer gattungsgemäßen Vorrichtung nach Anspruch 1,
**dadurch gekennzeichnet,**
daß vor der Messung eine Befehlseingabe für Schön- oder Widerdruck folgt.

17. Verfahren zur Erkennung der Schön- und Widerdruckseite bei einer Messung des Registerfehlers, mittels einer gattungsgemäßen Vorrichtung nach Anspruch 1,
**dadurch gekennzeichnet,**
daß die Vorrichtung eine Grundeinstellung für Schön- oder Widerdruck aufweist, die bei Bedarf durch eine Befehlseingabe für die folgende Messung verändert werden kann.

18. Verfahren zur Erkennung der Schön- und Widerdruckseite bei einer Messung des Registerfehlers, mittels einer gattungsgemäßen Vorrichtung nach Anspruch 1,
**dadurch gekennzeichnet,**
daß vor einem Druckauftrag eine Befehlseingabe erfolgt, mittels derer der Vorrichtung die vorkommenden Farben auf der Schön- und/oder Widerdruckseite mitgeteilt wird.

19. Verfahren zur Erkennung der Lage einer Paßmarke auf einem Bogen mittels einer gattungsgemäßen Vorrichtung, nach Anspruch 1 und/oder Anspruch 10,
**dadurch gekennzeichnet,**
daß jede Paßmarke mit einer Information (Codierung) versehen ist, mittels derer die Lage der Paßmarke identifizierbar ist.

20. Vorrichtung nach Anspruch 1,
**dadurch gekennzeichnet,**
daß Mittel vorgesehen sind, durch welche die optimale Standfarbe ermittelt und angezeigt werden.

## Claims

1. Device for determining a register error in a multi-colour print produced on a printing machine, consisting of the following features surrounded by a housing:
a) a sight (1) formed in a bottom surface of said housing;
b) a first magnifying lens (2) spaced at a distance from said sight (1) and the optical axis of which is directed towards said sight (1);
c) a mirror (7) disposed between said first magnifying lens (2) and said sight (1) and deflecting the light reflected from within said sight (1),
d) a light-receiving unit (18) irradiated by the light deflected from said mirror (7);
e) an evaluation unit evaluating the information of the light received by said light-receiving unit (18),
characterized
in that said sight (1) has a basic geometry corresponding approximately to the geometric dimensions of a register mark (3), that said basic geometry of said sight (1) is formed with further slit-shaped recesses (5) along respective straight lines of a register cross (4), that said sight (1) has a bevel (6) at one edge thereof, and in that said light-receiving unit (18) comprises two rows of diodes being at right angles to one another, the relative positions of said rows of diodes corresponding to relative positions of information carriers contained on said register mark (3).

2. Device according to Claim 1,
characterized
in that a device (17) screening out unwanted light, possible falling in, is provided between said first magnifying lens (2) and said mirror (7).

3. Device according to Claim 1,
characterized
in that a second magnifying lens (11) is disposed in an optical light path between said mirror (7) and said light-receiving unit (18).

4. Device according to Claims 1 and 3,
characterized
in that a filter (10) is disposed in said optical light path between said mirror (7) and said magnifying lens (11).

5. Device according to Claim 1,
characterized
in that a means (19) lighting said sight (1) is disposed above said sight (1).

6. Device according to Claim 1,
characterized
in that ther is provided a keyboard (15) for supplying additional information to said evaluation unit.

7. Device according to Claim 1,
characterized
in that there is provided a photodiode (13) for determining the light reflected from said register mark (3) and the paper.

8. Device according to Claim 1,
characterized
in that cylindrical lenses (12) are disposed in front of the row of diodes (8).

9. Device according to Claim 1,
characterized
in that a filter glass disc (9) is disposed between said sight (1) and said mirror (7).

10. Device according to Claim 1,
characterized
in that the rows of diodes (8) are disposed so as to be rotatable relative to the angular alignment thereof.

11. Register mark for automatically measuring with a device according to Claim 1 and for visually assessing register errors in products produced on printing machines, said register mark (3) comprising the following features:
a) a register cross (4) formed by two intersecting straight lines extending at right angles to one another;
b) a circle (27) the center point of which is at a point of intersection of said register cross (4);
c) a first sequence of lines (31) extending parallel to the vertical straight line of said register cross (4), the lines of said first sequence of lines being at right angles to said vertical straight line, and a second sequence of lines (31) extending parallel to the horizontal straight line of said register cross (4), the lines of said second sequence of lines being at right angles to said horizontal straight line;
d) one line of the respective first and second sequence of lines being defined as a reference line (from which the other lines of said first and second sequence of lines, respectively, are at a determinable distance); and
e) said other lines of said first and second sequence of lines, respectively, representing a specific colour separation.

12. Register mark according to Claim 11,
characterized
in that each colour separation is provided with a register cross (4), the straight lines of said register cross featuring interruptions (25) differing from every other colour separation.

13. Register mark according to Claim 11,
characterized
in that each colour separation has a line belonging to said first and second sequence of lines (31), respectively, and being at a distance from said reference line differing from the distance of the lines of the other colour separations.

14. Register mark according to Claim 11,
characterized
in that the distance (30) between the lines of the respective first and second sequence of lines (31), respectively, is greater than twice that of a maximum register error to be anticipated.

15. Method of recognizing printed and perfected sheet sides when measuring a register error with a device according to Claim 1,
characterized
in that there is provided a register mark (3) containing a code (33) for printing or perfecting, said code being read and automatically interpreted by said device.

16. Method of recognizing printed and perfected sheet sides when measuring a register error with a device by according to Claim 1,
characterized
in that a command for printing or perfecting is input prior to performing the measurement.

17. Method of recognizing printed and perfected sheet sides when measuring a register error with a device according to Claim 1,
characterized
in that said device features a basic setting for printing or perfecting which, if necessary, can be modified by inputting a command for the following measurement.

18. Method of recognizing printed and perfected sheet sides when measuring a register error with a device according to Claim 1,
characterized
in that, prior to a print job, a command informing the device of the colour occurring on either a printed sheet side and/or a perfected sheet side is input.

19. Method of recognizing the position of a register mark on a sheet with a device according to Claim 1 and/or Claim 10,
characterized
in that each register mark is provided with an item of information (code) through which the position of the register mark is identifiable.

20. Device according to Claim 1,
characterized
in that there is provided a means for determining and indicating the optimum datum colour.

## Revendications

1. Dispositif de détermination de l'erreur de repérage d'impressions en plusieurs couleurs produites par des machines à imprimer, se composant des particularités suivantes que contient un boîtier :
a) un collimateur (1) qui est monté dans la surface du fond du boîtier,
b) une première loupe (2) qui est à distance du collimateur (1) et dont l'axe optique est orienté sur le collimateur (1),
c) un miroir (7) qui est monté entre la première loupe (2) et le collimateur (1) et qui dévie la lumière réfléchie à l'intérieur du collimateur (1),
d) un appareillage (18) récepteur de lumière et recevant le rayonnement de la lumière déviée par le miroir (7),
e) un appareillage d'analyse qui dépouille l'information de la lumière reçue par l'appareillage récepteur de lumière (18), caractérisé en ce que le collimateur (1) présente une géométrie de base qui correspond approximativement aux dimensions géométriques du repère (3), en ce que la géométrie de base du collimateur (1) présente, dans la zone dans laquelle se trouvent les droites de la croix de repère (4), une autre entaille (5) en forme de fente, en ce que le collimateur (1) comporte un coin cassé (6) et en ce que l'appareillage (18) récepteur de lumière est formé de deux alignements de diodes qui sont perpendiculaires l'un à l'autre, la position relative des alignements de diodes correspondant à la position relative des supports d'information que comprend le repère (3).

2. Dispositif selon la revendication 1, caractérisé en ce qu'un dispositif (17) pouvant faire écran contre la lumière éventuellement incidente et gênante est prévu entre la première loupe (2) et le miroir (7).

3. Dispositif selon la revendication 1, caractérisé en ce qu'une seconde loupe (11) est montée sur le trajet du rayon lumineux entre le miroir (7) et l'appareillage récepteur de lumière (18).

4. Disposition selon les revendications 1 et 3, caractérisé en ce qu'une filtre (10) est monté sur le trajet du rayon lumineux entre le miroir (7) et la seconde loupe (11).

5. Dispositif selon la revendication 1, caractérisé en ce qu'un moyen (19) d'éclairage du collimateur (1) est prévu et placé au-dessus du collimateur (1).

6. Dispositif selon la revendication 1, caractérisé en ce qu'un clavier (15) est prévu pour permettre d'envoyer des informations supplémentaire au dispositif d'analyse.

7. Dispositif selon la revendication 1, caractérisé en ce qu'une photodiode (13) est prévue pour déterminer la lumière réfléchie par le repère (3) et par le papier.

8. Dispositif selon la revendication 1, caractérisé en ce que des lentilles cylindriques (12) sont disposées devant les alignements de diodes (8).

9. Dispositif selon la revendication 1, caractérisé en ce qu'un disque de verre filtrant (9) est monté entre le collimateur (1) et le miroir (7).

10. Dispositif selon la revendication 1, caractérisé en ce que les alignements de diodes (8) sont montés rotatifs par rapport à l'orientation angulaire.

11. Repère pour effectuer des mesures automatiques au moyen d'un dispositif selon la revendication 1 et pour l'évaluation visuelle d'erreurs de repérage sur des produits réalisés au moyen de machines d'impression, le repère (3) se composant des particularités suivantes :
a) une croix de repère (4) formée de deux droites qui se coupent perpendiculairement,
b) un cercle (27) dont le centre est situé au point d'intersection de la croix de repère (4),
c) une première succession de traits (31) qui est parallèle à la droite verticale de la croix de repère (4) et dont les traits sont perpendiculaires à la droite verticale et une seconde succession de traits (31) qui est parallèle à la droite horizontale de la croix de repère (4) et dont les traits sont perpendiculaires à la droite horizontale,
c1) un trait de chaque succession de traits étant défini comme étant un trait de référence (par rapport auquel les autres traits de la succession sont à une distance déterminable) et
c2) chacun des autres traits de la succession représente un tirage déterminé en couleur.

12. Repère selon la revendication 11, caractérisé en ce que chaque tirage en couleur comprend une croix de repère (4) dont les droites comportent des interruptions (25) qui diffèrent de celles de chacun des autres tirages en couleur.

13. Repère selon la revendication 11, caractérisé en ce que chaque tirage en couleur comprend un trait faisant partie de la succession de traits (31) et dont la distance au trait de référence est différente de celle des traits des autres tirages en couleur.

14. Repère selon la revendication 11, caractérisé en ce que la distance (30) séparant les traits de la succession de traits (31) est supérieure au double de l'erreur de repérage maximale attendue.

15. Procédé d'identification du côté recto et du côté verso lors d'une mesure de l'erreur de repérage au moyen d'un dispositif tel que spécifié dans la revendication 1, caractérisé en ce qu'un repère (3) qui est prévu comprend un codage (33) pour une impression recto ou une impression verso, ce codage étant lu simultanément par le dispositif et étant interprété automatiquement.

16. Procédé d'identification du côté d'impression verso et du côté d'impression recto lors d'une mesure de l'erreur de repérage au moyen d'un dispositif tel que spécifié dans la revendication 1, caractérisé en ce qu'une entrée d'instruction pour l'impression recto ou verso a lieu avant la mesure.

17. Procédé d'identification du côté d'impression verso et du côté d'impression recto lors d'une mesure de l'erreur de repérage au moyen d'un dispositif tel que spécifié dans la revendication 1, caractérisé en ce que le dispositif présente un positionnement de base pour impression recto ou verso, ce positionnement pouvant si nécessaire être modifié pour la mesure suivante par une entrée d'instruction.

18. Procédé d'identification du côté d'impression recto et verso lors d'une mesure de l'erreur de repérage au moyen d'un dispositif tel que spécifié dans la revendication 1, caractérisé en ce qu'avant un ordre d'impression, une entrée d'instruction a lieu et permet de communiquer au dispositif les couleurs qui apparaissent sur le côté d'impression verso et/ou recto.

19. Procédé d'identification de la position d'un repère sur une feuille au moyen d'un dispositif tel que spécifié dans la revendication 1 et/ou dans la revendication 10, caractérisé en ce que chaque repère est muni d'une information (codage) à l'aide de laquelle la position du repère est identifiable.

20. Dispositif selon la revendication 1, caractérisé en ce que des moyens sont prévus pour déterminer et afficher la couleur de base optimale.
